# EUROPÄISCHE PATENTSCHRIFT

(11) **EP 0 961 036 B1**
(45) Veröffentlichungstag und Bekanntmachung des Hinweises auf die Patenterteilung: **29.10.2003**
(21) Anmeldenummer: 99890157.3
(22) Anmeldetag: 19.05.1999
(51) Int. Cl.: F15B 15/14

(54) **Arbeitszylinder**
Actuation cylinder
Vérin

(30) Priorität: 29.05.1998 AT 92098
(43) Veröffentlichungstag der Anmeldung: 01.12.1999
(73) Patentinhaber: HYGRAMA AG, 6304 Zug (CH)
(72) Erfinder: Winkler, Günther, 86977 Burggen (DE)
(74) Vertreter: Laminger, Norbert, Mag.

(56) Entgegenhaltungen:
- DE-A- 4 126 221
- DE-C- 3 904 644
- GB-A- 1 509 714

## Beschreibung

Die Erfindung betrifft einen doppelt-wirkenden Arbeitszylinder mit einem aus Zylinderrohr und Endstücken bestehenden Zylinder, einem in diesem Zylinder durch die Wirkung eines über die Endstücke eingeleiteten Druckmediums verschiebbaren Kolben, einer mit dem Kolben verbundenen und nach außerhalb des Zylinders geführten Kolbenstange zur Übertragung der Kolbenbewegung auf zu bewegende Elemente und einer mit dem Kolben oder der Kolbenstange und einem der Endstücke verbundenen Feder.

Es ist allgemein bekannt, die Kolben von Arbeitszylindern mittels auf diesen Kolben oder die Kolbenstange wirkenden Federelementen in einer Ruhestellung zu Halten bzw. in eine der Endstellungen des Kolbens zurückzuführen, wenn die Zufuhr von Druckmedium zu der der Feder entgegengesetzten Arbeitskammer des Zylinders beendet wird. Diese Federn sind meist außerhalb des Zylinders und zum Teil auch zwischen dem Kolben und einem der Endstücke des Zylinders eingebracht und müssen, speziell bei längeren Hüben des Kolbens, mit aufwendigen Federführungen gegen Ausknicken gesichert werden. Damit sind nur relativ geringe Hübe möglich, die Progression ist sehr groß und auch die Baulänge ist sehr groß im Verhältnis zum nutzbaren Hub des Arbeitszylinders. Besonders problematisch werden diese Faktoren bei Zylindern mit großem Durchmesser, insbesonders bei Pneumatikzylindern.

Die Aufgabe der vorliegenden Erfindung ist daher ein doppelt-wirkender Arbeitszylinder, der einfach aufgebaut ist und die Verwendung einer eingebauten Feder bei geringstmöglicher Progression ohne Vergrößerung seiner Baulänge, bezogen auf den nutzbaren Hub, gestattet.

Erfindungsgemäß wird diese Aufgabe dadurch gelöst, daß die Kolbenstange als hohles Rohr ausgeführt ist, die Feder zumindest über einen Teil ihrer axialen Ausdehnung innerhalb der Kolbenstange aufgenommen und mit einem ersten Ende im Inneren der Bohrung in der Kolbenstange und mit dem zweiten Ende am der Bohrung gegenüberliegenden Endstück befestigt ist. Ohne die Dimensionen des Arbeitszylinders vergrößern zu müssen und bei einfachstem Aufbau ist sogar bei sehr langen Federn und/oder Zylindern mit großem Durchmesser ein Ausknicken sicher verhindert und die Möglichkeit der Verwendung sehr langer Federn bzw. Gasfedern mit großem Gasvolumen läßt geringe Progressionen zu. Gleichzeitig sind bei großen Hüben auch große Federkräfte und damit rasche Rückstellbewegungen erzielbar. Ein weiterer Vorteil der erfindungsgemäßen Konstruktion besteht darin, daß bei einer von der Horizontalen abweichenden Arbeitslage durch entsprechende und aufgrund der zuvor genannten Vorteile in weiten Grenzen anpaßbare Auslegung der Feder fest angekuppelten Massen kompensiert werden können, so daß der Einfluß der Masse für deren lotrechte Bewegungskomponente kompensiert werden und damit Druckmedium eingespart werden kann.

Gemäß einer vorteilhaften Ausführungsform ist vorgesehen, daß die Feder mit ihrem zweiten Ende an einem in die Bohrung der Kolbenstange ragenden Vorsprung einen Endstücks des Zylinders befestigt ist. Damit ist bei geeigneter Länge der Bohrung in der Kolbenstange und der Feder eine Ruhelageneinstellung in eine prinzipiell beliebige Mittelstellung des Kolbens im Zylinder möglich, in welcher Mittelstellung die Feder keinerlei Zug- oder Druckkräfte ausübt. Dabei ist aber die optimale Führung und Sicherung der Feder gegen Ausknicken durch längstmögliche Überdeckung der Feder durch die Kolbenstange gewährleistet.

Eine besonders einfache und sichere Ausführungsform sieht vor, daß die Feder eine Schraubenfeder ist.

Gemäß einer anderen vorteilhaften Ausführungsform sind besonders geringe Progressionen erzielbar, wenn die Feder eine Gasfeder ist. Darüberhinaus weisen die Gasfedern gegenüber Schraubenfedern den Vorteil auf, daß kein Ausknicken und Scheuern an der Innenseite der Bohrung in der Kolbenstange auftritt, so daß ein langer, störung- und wartungsfreier Betrieb möglich ist.

Um den drucklosen Kolben einfach in die ausgefahrene Stellung zurückzuführen oder zur Kompensierung einer angekuppelten Masse in diese Richtung vorzuspannen, ist vorteilhafterweise eine Druckfeder vorgesehen.

Wenn gemäß einer anderen Ausführungsform die Feder eine Zugfeder ist, kann der drucklose Kolben einfach in die eingefahrene Stellung zurückgeführt oder zur Kompensierung einer angekuppelten Masse in diese Richtung vorgespannt werden.

Eine Mittelstellung ist in einfachster Weise durch die Verwendung einer Zug-Druck-Feder zu erreichen.

Alle in den letzten drei Absätzen genannten Ausführungsformen können sowohl in bevorzugter Weise mit Gasfedern als auch mit Schraubenfedern oder äquivalenten Federelementen realisiert sein.

Durch die doppelte Wirkung der Arbeitszylinder wird erreicht, daß seine Bewegung in eine Richtung schneller und/oder mit geringem Druckluftverbrauch bzw. mit Kompensation des Gewichtes einer angekuppelten Masse erfolgt und in die andere Richtung eine bestimmte Dämpfung bzw. Verlangsamung bei gleichem Versorgungsdruck des Druckmediums wie für die Gegenrichtung erzielt werden kann.

In der nachfolgenden Beschreibung soll die Erfindung anhand eines in der Zeichnung dargestellten bevorzugten Ausführungsbeispiels mit Gasfeder näher erläutert werden.

Ein Zylinderrohr 1 ist an beiden Enden durch Endstücke 2, 3 abgeschlossen, wobei die beiden Endstücke 2, 3 beispielsweise durch Schrauben zusammengespannt sein können. Sowohl im Deckel 2 als auch im Boden 3 des Arbeitszylinders sind Passagen 4 für die Zufuhr des gasförmigen Druckmediums, vorzugsweise Luft, vorgesehen, durch welche diese Druckmedium in die jeweilige Arbeitskammer der Arbeitszylinders gelangt und den Kolben 5 im Inneren des Zylinderrohres 1 verschiebt. Das genaue Zusammenspiel von Be- und Entlüftung der Arbeitskammern und die dafür vorgesehenen Komponenten sind allgemein bekannt und werden daher hier nicht näher beschrieben. Die Bewegung des Kolbens 5 wird über die Kolbenstange 6 auf das durch den Arbeitszylinder zu bewegende Element übertragen, wozu die Kolbenstange 6 abgedichtet durch den Deckel 2 hindurchgeführt ist.

Die Kolbenstange 6 ist erfindungsgemäß mit einer axialen Bohrung versehen, in welcher ein Federelement, hier in bevorzugter Weise eine Gasfeder 7, mit den Vorteilen der besonders geringen Progression und der Sicherheit gegen Ausknicken und Scheuern an der Innenwandung der Kolbenstange 6, aufgenommen ist. Dieses Federelement, es könnte allenfalls auch eine Schraubenfeder oder ein äquivalent wirkendes Federelement vorgesehen sein, ist vorzugsweise am Boden der Bohrung in der Kolbenstange mittels zumindest eines Fixierelementes 8 und am der Bohrung gegenüberliegenden Endstück des Arbeitszylinders, d.h. dem Boden 3, mittel zumindest eines weiteren Fixierelementes 9 befestigt.

0b die Feder 7 als Zug- oder Druckfeder gewählt wird, hängt davon ab, in welche Endstellung der Kolben 5 durch die Federwirkung zurückgestellt werden soll. Für die dargestellt Variante, bei der der Kolben 5 durch die Feder 7 in seine bodenseitige Endstellung gebracht werden oder zumindest in diese Richtung hin vorgespannt werden soll, wird vorzugsweise eine Gas-Zugfeder eingesetzt. Diese Zugfeder übt dann bei Ausfahren der Kolbenstange 6 eine stetig wachsende Rückstellkraft in die dargestellte Stellung des Kolbens 5 aus. Sinngemäß wird bei Vorspannung bzw. Rückstellung in die deckelseitige Endstellung des Kolbens 5 eine Zugfeder verwendet, die in der in der Zeichnung dargestellten Position am weitesten ausgelenkt wäre und eine rückstellende Kraft auf den Deckel 2 hin ausüben würde.

## Patentansprüche

1. Doppelt-wirkender Arbeitszylinder mit einem aus Zylinderrohr (1) und Endstücken (2, 3) bestehenden Zylinder, einem in diesem Zylinder durch die Wirkung eines über die Endstücke (2, 3) eingeleiteten Druckmediums verschiebbaren Kolben (5), einer mit dem Kolben (5) verbundenen und nach außerhalb des Zylinders geführten Kolbenstange (6) zur Übertragung der Kolbenbewegung auf zu bewegende Elemente und einer mit dem Kolben (5) oder der Kolbenstange (6) und einem (3) der Endstücke verbundenen Feder (7), **dadurch gekennzeichnet, daß** die Kolbenstange (6) als hohles Rohr ausgeführt ist, die Feder (7) zumindest über einen Teil ihrer axialen Ausdehnung innerhalb der Kolbenstange (6) aufgenommen und mit einem ersten Ende im Inneren der Bohrung in der Kolbenstange (6) und mit dem zweiten Ende am der Bohrung gegenüberliegenden Endstück (3) befestigt ist.

2. Arbeitszylinder nach Anspruch 1, **dadurch gekennzeichnet, daß** die Feder (7) mit ihrem zweiten Ende an einem in die Bohrung der Kolbenstange (6) ragenden Vorsprung des Endstücks des Zylinders befestigt ist.

3. Arbeitszylinder nach zumindest einem der vorhergehenden Ansprüche, **dadurch gekennzeichnet, daß** die Feder (7) eine Schraubenfeder ist.

4. Arbeitszylinder nach Anspruch 1 oder 2, **dadurch gekennzeichnet, daß** die Feder (7) eine Gasfeder ist.

5. Arbeitszylinder nach zumindest einem der vorhergehenden Ansprüche, **dadurch gekennzeichnet, daß** die Feder (7) eine Druckfeder ist.

6. Arbeitszylinder nach zumindest einem der Ansprüche 1 bis 4, **dadurch gekennzeichnet, daß** die Feder (7) eine Zugfeder ist.

7. Arbeitszylinder nach zumindest einem der Ansprüche 1 bis 4, **dadurch gekennzeichnet, daß** die Feder (7) eine Zug-Druck-Feder ist.

## Claims

1. Double-acting working cylinder having a cylinder comprising cylinder tube (1) and end pieces (2, 3), a piston (5) displaceable in this cylinder by the action of a pressure medium introduced via the end pieces (2, 3), a piston rod (6), connected to the piston (5) and guided to the outside of the cylinder, for transmitting the piston movement to elements to be moved, and a spring (7) connected to the piston (5) or the piston rod (6) and one (3) of the end pieces, **characterised in that** the piston rod (6) is designed as a hollow tube, the spring (7) is accommodated, at least over part of its axial extent, inside the piston rod (6) and is fastened, by a first end, within the bore in the piston rod (6) and, by the second end, to the end piece (3) opposite the bore.

2. Working cylinder according to Claim 1, **characterised in that** the spring (7) is fastened, by its second end, to a projection of the end piece of the cylinder, which projection reaches into the bore of the piston rod (6).

3. Working cylinder according to at least one of the preceding claims, **characterised in that** the spring (7) is a helical spring.

4. Working cylinder according to Claim 1 or 2, **characterised in that** the spring (7) is a gas spring.

5. Working cylinder according to at least one of the preceding claims, **characterised in that** the spring (7) is a compression spring.

6. Working cylinder according to at least one of Claims 1 to 4, **characterised in that** the spring (7) is a tension spring.

7. Working cylinder according to at least one of Claims 1 to 4, **characterised in that** the spring (7) is a tension-compression spring.

## Revendications

1. Cylindre de travail à double action avec un cylindre constitué d'un tube cylindrique (1) et de pièces d'extrémité (2, 3), un piston (5) mobile dans ce cylindre sous l'action d'un fluide de pression introduit via les pièces d'extrémité (2, 3), une tige de piston (6) reliée au piston (5) et guidée vers l'extérieur du cylindre pour la transmission du mouvement du piston aux éléments à déplacer et un ressort (7) relié au piston (5) ou à la tige de piston (6) et à une (3) des pièces d'extrémité, **caractérisé en ce que** la tige de piston (6) est réalisée comme tube creux, le ressort (7) est contenu au moins sur une partie de son allongement axial à l'intérieur de la tige de piston (6) et est fixé par une première extrémité à l'intérieur de l'alésage dans la tige de piston (6) et par la deuxième extrémité à la pièce d'extrémité (3) opposée à l'alésage.

2. Cylindre de travail suivant la revendication 1, **caractérisé en ce que** le ressort (7) est fixé par sa deuxième extrémité à un épaulement de la pièce d'extrémité du cylindre dépassant dans l'alésage de la tige de piston (6).

3. Cylindre de travail suivant au moins l'une des revendications précédentes, **caractérisé en ce que** le ressort (7) est un ressort hélicoïdal.

4. Cylindre de travail suivant la revendication 1 ou 2, **caractérisé en ce que** le ressort (7) est un ressort à gaz.

5. Cylindre de travail suivant au moins l'une des revendications précédentes, **caractérisé en ce que** le ressort (7) est un ressort de compression.

6. Cylindre de travail suivant l'une des revendications 1 à 4, **caractérisé en ce que** le ressort (7) est un ressort de traction.

7. Cylindre de travail suivant l'une des revendications 1 à 4, **caractérisé en ce que** le ressort (7) est un ressort de traction-compression.
